# EUROPÄISCHE PATENTSCHRIFT

(11) **EP 2 213 800 B1**
(45) Veröffentlichungstag und Bekanntmachung des Hinweises auf die Patenterteilung: **31.08.2011**
(21) Anmeldenummer: 09159552.0
(22) Anmeldetag: 06.05.2009
(51) Int. Cl.: E01D 19/10

(54) **Übergangskonstruktion zwischen Betonleitwänden**
Transition structure between concrete restraint walls
Structure de passage entre des murets en béton

(30) Priorität: 29.01.2009 DE 202009001131 U
(43) Veröffentlichungstag der Anmeldung: 04.08.2010
(73) Patentinhaber: TSS Technische Sicherheits-Systeme GmbH, 50679 Köln (DE)
(72) Erfinder: Lenzen, Christian, 53842 Troisdorf-Spich (DE)
(74) Vertreter: von Kreisler Selting Werner

(56) Entgegenhaltungen:
- EP-A- 1 528 159
- DE-A1- 3 206 167
- DE-A1- 10 026 621
- DE-U1- 20 114 675
- FR-A- 2 825 728

## Beschreibung

Die Erfindung betrifft eine Übergangskonstruktion zwischen Betonleitwänden, insbesondere an Übergängen zu Brückenbauwerken.

Zur Fahrbahnbegrenzung ist das Vorsehen von Betonleitwänden bekannt. Hierbei handelt es sich üblicherweise um im Querschnitt gestuft ausgebildete Betonelemente, die in Längsrichtung mit Bewehrungselementen, wie Drahtseilen, versehen sind. Derartige Betonleitwände sind beispielsweise in DE 101 45 647 und in DE 10 2005 030 412 beschrieben. Entsprechende Beton-Leitwände werden auch auf Brücken zur Fahrbahnbegrenzung eingesetzt, wobei hierbei die Betonleitwände üblicherweise fest mit der Brückenkonstruktion, insbesondere durch Vorsehen von Dübeln, verbunden sind. Bei Brückenbauwerken und dergleichen verändert sich aufgrund von Temperaturschwankungen deren Länge. Zwischen der festen Fahrbahn und der Brückenkonstruktion ist es daher erforderlich, Dehnungsfugen vorzusehen, um entsprechende Längsausdehnungen der Brücke zu ermöglichen. Insofern ist es auch erforderlich, dass zwischen den bezüglich der festen Fahrbahn vorgesehenen Betonleitwände und den Betonleitwänden der Brückenkonstruktion in Längsrichtung ein Abstand vorgesehen ist. Aufgrund des Abstandes zwischen Betonleitwänden im Übergangsbereich zwischen der festen Fahrbahn und der Brückenkonstruktion besteht hier ein erhebliches Gefahrenpotenzial beim Aufprall eines Fahrzeugs. Fährt ein Fahrzeug beispielsweise kurz vor einer Brücke gegen eine Betonleitwand, so wird diese Betonleitwand aufgrund des Aufpralls, insbesondere auch zur Dämpfung des Aufpralls, nach außen verschoben. Da die am Rand der festen Fahrbahn vorgesehenen Betonleitwände zu den Betonleitwänden der Brückenkonstruktion einen Abstand aufweisen, erfolgt ausschließlich ein Verschieben dieser Betonleitwände. Dies hat zur Folge, dass ein Fahrzeug, durch das unmittelbar vor einer Brückenkonstruktion die Betonleitwände der festen Fahrbahn verschoben wurden, auf die Schmalseite der mit der Brückenkonstruktion verbundenen Betonleitwand auffährt. Der entsprechende Aufprall ist ungedämpft und führt daher zu sehr schweren Unfällen.

Aus DE 100 26 621 ist ein Kolben-Zylinder-System zur Verbindung von zwei Betonleitwänden bekannt. Ferner ist aus FR 2 825 728 eine Abdeckung bzw. Kappe bekannt, um einen Spalt zwischen zwei aneinandergrenzende Betonleitwände zu überdecken.

Aufgabe der Erfindung ist es, eine Übergangskonstruktion zwischen Betonleitwänden, insbesondere an Übergängen zu Brückenbauwerken zu schaffen, durch die die Schwere von Unfällen verringert werden kann.

Die Lösung der Aufgabe erfolgt erfindungsgemäß durch die Merkmale des Anspruchs 1.

Die erfindungsgemäße Übergangskonstruktion zwischen Betonleitwänden, die insbesondere für den Übergang zwischen Betonleitwänden an Übergängen von einer Straße zu einem Brückenbauwerk geeignet ist, weist eine erste und eine zweite Betonleitwand auf. Eine der beiden Betonleitwände ist hierbei auf der Straße zur Fahrbahnbegrenzung und die andere Betonleitwand beispielsweise auf dem Brückenbauwerk vorgesehen. Erfindungsgemäß sind beide Betonleitwände mit einem Verbindungselement verbunden, wobei die beiden Verbindungselemente zwischen den insbesondere in einem Abstand zueinander angeordneten Betonleitwänden vorgesehen sind. Erfindungsgemäß überlappen sich die beiden Verbindungselement in Längsrichtung und sind über mindestens ein Halteelement derart miteinander verbunden, dass ein Verschieben der beiden Verbindungselemente in Längsrichtung zueinander möglich ist. Durch das Vorsehen von über mindestens ein Halteelement miteinander verbundenen Verbindungselementen wird somit zunächst erfindungsgemäß eine Verbindung der beiden Betonleitwände hergestellt. Dies hat den Vorteil, dass beim Aufprall eines Kraftfahrzeugs auf die Betonleitwand kurz vor dem Brückenbauwerk diese nicht derart verschoben werden kann, dass das Kraftfahrzeug frontal gegen die Schmalseite der mit dem Brückenbauwerk verbundenen Betonleitwand prallt. Vielmehr erfolgt trotz des ggf. geringfügigen Verschiebens der Betonleitwand aufgrund des Vorsehens der Verbindungselemente zwischen den beiden Betonleitwänden ein fließender Übergang.

Da die beiden Verbindungselemente erfindungsgemäß über mindestens ein Halteelement derart miteinander verbunden sind, dass eine Verschiebung in Längsrichtung möglich ist, ist den auftretenden Längenveränderungen des Brückenbauwerks Rechnung getragen. Die aufgrund von Temperaturschwankungen auftretenden Längenveränderungen des Brückenbauwerks sind somit trotz des Vorsehens einer Verbindung zwischen den beiden Betonleitwänden möglich.

Erfindungsgemäß weist zumindest eines der beiden, vorzugsweise beide Verbindungselemente mindestens einen Längsschlitz auf, wobei durch den Längsschlitz das mindestens eine Halteelement ragt. Hierbei kann das Halteelement, das insbesondere stift- oder stabförmig ausgebildet ist, mit einem der beiden Verbindungselemente fest verbunden sein und in den Schlitz des anderen Verbindungselements ragen. In diesem Fall kann als Halteelement ein mit einem der Verbindungselemente verschweißter Bolzen vorgesehen sein. Bevorzugt ist es, dass das Halteelement mit keinem der beiden Verbindungselemente fest verbunden ist sondern durch beide Verbindungselemente hindurch ragt. Hierbei ist das Halteelement insbesondere stiftförmig, vorzugsweise als Bolzen, ausgebildet. Insbesondere kann es sich um eine Schraube mit einer Mutter handeln. Hierbei ragt das Halteelement beispielsweise durch eine in dem einen Verbindungselement vorgesehene, runde Öffnung und durch einen Längsschlitz in dem anderen Verbindungselement. Bevorzugt ist es, dass beide Verbindungselemente mindestens einen Längsschlitz aufweisen, die sich in montiertem Zustand überdecken, so dass das Halteelement durch beide Längsschlitze ragt. In besonders bevorzugter Ausführungsform sind mehrere Längsschlitze je Verbindungselement vorgesehen, die sich jeweils paarweise überdecken. Vorzugsweise ist je Längsschlitz-Paar ein Halteelement vorgesehen, das durch beide Längsschlitze ragt.

Um ein Auseinanderrutschen der Verbindungselemente, insbesondere beim Aufprall, zu vermeiden, ist die Verschiebbarkeit der beiden Verbindungselemente in Längsrichtung zueinander in bevorzugter Ausführungsform beschränkt. Hierzu ist vorzugsweise ein Anschlagelement zur Begrenzung des Auseinanderziehens der Verbindungselemente in Längsrichtung vorgesehen.

Um eine Verschiebung der beiden Verbindungselemente zueinander zu ermöglichen kann beispielsweise ein elastisches Zwischenelement vorgesehen sein. Als Anschlagelement kann zwischen den beiden Verbindungselementen beispielsweise ein in einen Schlitz eingreifender Zapfen angeordnet sein, so dass das Schlitzende als Anschlagelement dient. Ebenso kann zwischen den beiden Verbindungselementen ein nicht-elastisches Element, wie ein Drahtseil, vorgesehen sein, das bei der Bewegung der Verbindungselemente im zulässigen Bereich durchhängt bzw. nicht gespannt ist. Bei einem maximalen Auseinanderschieben der Verbindungselemente ist das Anschlagelement sodann gespannt und dient insofern als Anschlagelement, da ein weiteres Auseinaderziehen der Verbindungselemente nicht mehr möglich ist.

Erfindungsgemäß überlappen sich die beiden Verbindungselemente zumindest teilweise. Hierbei ist es besonders bevorzugt, dass eines der beiden Verbindungselemente einen U-förmigen Querschnitt oder einen U-förmigen Ansatz aufweist. Dieser umschließt das andere Verbindungselement zumindest teilweise. Das andere Verbindungselement kann somit zumindest teilweise plattenförmig ausgebildet sein, wobei der plattenförmige Teil zwischen den beiden Schenkeln des U-förmigen Teils des anderen Verbindungselements angeordnet ist. Hierdurch ist zusätzlich eine seitliche Führung realisiert. In bevorzugter Ausführungsform weisen die beiden Schenkel des U-förmig ausgebildeten Verbindungselements bzw. des U-förmig ausgebildeten Ansatzes des Verbindungselements einander gegenüberliegende Längsschlitze auf. Das andere zwischen den beiden Schenkeln angeordnete Verbindungselement weist ebenfalls korrespondierende Längsschlitze auf. Die entsprechenden Halteelemente sind durch die jeweils drei sich überdeckenden Längsschlitze gesteckt, wobei es sich bei den Halteelementen insbesondere um stiftförmige Elemente, wie Bolzen und dergleichen, handelt.

In bevorzugter Ausführungsform weist eine, insbesondere beide Betonleitwände Bewehrungselemente auf. Bei den Bewehrungselementen handelt es sich insbesondere um in Längsrichtung verlaufende Bewehrungselemente, wie Stahlseile oder dergleichen. Diese sind vorzugsweise in einer vertikalen Ebene übereinander angeordnet, wobei beispielsweise drei bis sieben Stahlseile mit einem Durchmesser von 10 - 20 mm vorgesehen sind. Vorzugsweise erfolgt die Verbindung zwischen den Verbindungselementen und den Betonleitwänden über die Bewehrungselemente, Hierbei ist es bevorzugt, dass insbesondere alle Bewehrungselemente aus einer Stirnseite der Betonleitelemente hervorragen und mit den Verbindungselementen verbunden sind. Insbesondere sind alle Bewehrungselemente aus der Betonleitwand herausgeführt und alle Bewehrungselemente mit dem jeweiligen Verbindungselement fest verbunden, insbesondere verschweißt.

Nachfolgend wird die Erfindung anhand einer bevorzugten Ausführungsform unter Bezugnahme auf die anliegenden Zeichnungen näher erläutert.

### Es zeigen:

- Fig. 1: eine schematische Seitenansicht einer erfindungsgemäßen Übergangskonstruktion zwischen Betonleitwänden an einem Übergang zu einem Brückenbauwerk,
- Fig. 2: eine schematische Draufsicht der in Fig. 1 dargestellten Übergangskonstruktion, und
- Fig. 3: eine schematische Seitenansicht eines Teils der Übergangskonstruktion.

In dem dargestellten Ausführungsbeispiel ist eine erste Betonleitwand 10 auf einer Fahrbahn 12 aufgestellt. Eine zweite Betonleitwand 14 ist auf einem Brückenbauwerk 16 befestigt. Die Betonleitwand 14 ist über Dübel 18 mit dem Brückenbauwerk 16 befestigt. Das Brückenbauwerk 16 trägt ebenfalls eine Fahrbahnschicht 20. Ein Träger des Brückenbauwerks 16 liegt auf einem Aufleger 22 auf. Hierbei ist ein Spalt 24 vorgesehen, um ein Ausdehnen des Brückenbauwerks 16 in Längsrichtung 26 zu ermöglichen.

Die beiden Betonleitwände 10, 14 sind über zwei Verbindungselemente 28, 30 miteinander verbunden. Das erste Verbindungselement 28 ist im dargestellten Ausführungsbeispiel als Platte ausgebildet und fest mit allen fünf in der ersten Betonleitwand 10 angeordneten Bewehrungselementen 32 verbunden, insbesondere verschweißt.

Das zweite Verbindungselement ist im Querschnitt U-förmig ausgebildet und ebenfalls fest mit den fünf Bewehrungselementen 32 der zweiten Betonleitwand 14 verbunden.

Das erste Verbindungselement 28 weist im dargestellten Ausführungsbeispiel fünf Längsschlitze 34 (Fig. 3) auf. Die Längsschlitze 34 fluchten im dargestellten Ausführungsbeispiel mit den Bewehrungselementen 32, so dass sie auf selber Höhe wie die Bewehrungselemente 32 angeordnet sind.

Das im Querschnitt U-förmige zweite Verbindungselement 30 weist in beiden einander gegenüberliegenden Schenkeln 36 (Fig. 2) ebenfalls fünf Längsschlitze 38 auf, die im dargestellten Ausführungsbeispiel wiederum mit den Bewehrungselementen 32 der zweiten Betonleitwand 14 fluchten. In montiertem Zustand liegen die Längsschlitze 38 somit über den Längsschlitzen 34. Es ist somit möglich, im dargestellten Ausführungsbeispiel als Schrauben ausgebildete Halteelemente 40 durch die Längsschlitze 34, 38 zu stecken.

Aufgrund des Vorsehens von Längsschlitzen 34, 38, in denen stabförmige Halteelemente 40 vorgesehen sind, ist es möglich, Ausdehnungen des Brückenbauwerks in Längsrichtung 26 auszugleichen. Hierbei verschieben sich die Verbindungselemente 28, 30 in Längsrichtung 26 zueinander. Dennoch ist erfindungsgemäß eine Verbindung zwischen den beiden Betonleitwänden 10, 14 vorgesehen. Dies hat den Vorteil, dass bei einem Aufprall eines Kraftfahrzeugs in Richtung eines Pfeils 42 (Fig. 2) die Betonleitwand 10 nicht derart von der Fahrbahn 12 geschoben werden kann, dass ein Kraftfahrzeug an eine Stirnseite 44 der Betonleitwand 14 aufprallt. Vielmehr wird durch die Verbindungselemente 28, 30 trotz eines Verschiebens der Betonleitwand 10 sichergestellt, dass eine Verbindung zwischen den beiden Betonleitwänden 10, 14 erhalten bleibt und das Kraftfahrzeug somit nicht gegen eine Stirnseite 44 prallt sondern auf die Fahrbahn zurückgelenkt wird.

Bei einem Aufprall eines Kraftfahrzeugs, beispielsweise in Richtung eines Pfeils 42, auf die erste Betonleitwand 10 werden die beiden Verbindungselemente 28, 30 in Längsrichtung 26 auseinander gezogen. Dies geschieht bis die Halteelemente 40 an ein Anschlagelement anstoßen, wobei es sich im dargestellten Ausfuhrungsbeispiel bei den Anschlagelementen um die Enden 45 der ersten Längsschlitze 34 sowie um die Enden 46 der zweiten Längsschlitze 38 handelt.

## Patentansprüche

1. Übergangskonstruktion zwischen Betonleitwänden (10, 14), insbesondere an Übergängen zu Brückenbauwerken (16), mit
einer ersten Betonleitwand (10), die mit einem ersten Verbindungselement (28) verbunden ist, und
einer zweiten Betonleitwand (14), die mit einem zweiten Verbindungselement (30) verbunden ist,
dardurch gekennzeichnet, daß die beiden zwischen den beiden Betonleitwänden (10, 14) angeordneten Verbindungselemente (28, 30) über mindestens ein Halteelement (40) miteinander verbunden sind, sich in Längsrichtung (26) zumindest teilweise überlappen und in Längsrichtung (26) zueinander verschiebbar sind, und
wobei, zumindest eines der beiden, vorzugsweise beide Verbindungselemente (28, 30) mindestens einen Längsschlitz (24, 38) aufweisen, durch den das mindestens eine Halteelement (40) ragt.

2. Übergangskonstruktion nach Anspruch 1, **dadurch gekennzeichnet, dass** die Verbindungselemente (28, 30) und/ oder das mindestens eine Halteelement (40) derart ausgebildet sind, dass die Verschiebung in Längsrichtung (26) beschränkt ist.

3. Übergangskonstruktion nach Anspruch 1 oder 2, **gekennzeichnet durch** ein Anschlagelement (44, 46) zur Begrenzung eines Auseinanderziehens der Verbindungselemente (28, 30) in Längsrichtung (26).

4. Übergangskonstruktion nach einem der Ansprüche 1 bis 3, **dadurch gekennzeichnet, dass** zumindest eine, vorzugsweise beide Betonleitwände (10, 14) Bewehrungselemente (32) aufweisen, die zumindest teilweise mit dem jeweiligen Verbindungselement (28, 30) verbunden sind.

5. Übergangskonstruktion nach einem der Ansprüche 1 bis 4, **dadurch gekennzeichnet, dass** das mindestens eine Halteelement (40) mit einem der beiden Verbindungselemente (28, 30) fest verbunden ist.

6. Übergangskonstruktion nach einem der Ansprüche 1 bis 5, **dadurch gekennzeichnet, dass** mindestens eines der Halteelemente (40) durch beide Verbindungselemente (28, 30) ragt und an beiden Enden einen Haltekopf aufweist.

7. Übergangskonstruktion nach einem der Ansprüche 1 bis 6, **dadurch gekennzeichnet, dass** eines der beiden Verbindungselemente (30) U-förmig ausgebildet ist und das andere Verbindungselement (28) teilweise umschließt.

8. Übergangskonstruktion nach einem der Ansprüche 1 bis 7, **dadurch gekennzeichnet, dass** die Anzahl der Längsschlitze (34, 38) der Anzahl der mit zumindest einem der beiden Verbindungselemente (28, 30) verbundenen Bewehrungselemente (32) entspricht.

9. Übergangskonstruktion nach einem der Ansprüche 1 bis 8, **dadurch gekennzeichnet, dass** zumindest ein Teil der, vorzugsweise alle, Längsschlitze (34, 38) mit den Bewehrungselementen (32) fluchten.

## Claims

1. Transition structure between concrete restraint walls (10, 14), in particular at transitions to bridge structures (16), comprising
a first concrete restraint wall (10) connected to a first connecting element (28), and
a second concrete restraint wall (14) connected to a second connecting element (30),
**characterized in that**
the two connecting elements (28, 30) arranged between the two concrete restraint walls (10, 14) are interconnected by at least one holder element (40), overlap at least partly in the longitudinal direction (26) and are adapted to be shifted with respect to each other in the longitudinal direction (26), and
at least one of the two, preferably both connecting elements (28, 30) comprise at least one longitudinal slot (24, 38) through which extends the at least one holder element (40).

2. Transmission structure of claim 1, **characterized in that** said connecting elements (28, 30) and/or said at least one holder element (40) are configured such that the displacement in the longitudinal direction (26) is restricted.

3. Transmission structure of claim 1 or 2, **characterized by** a stop element (44, 46) for limiting the pulling apart of the connecting elements (28, 30) in the longitudinal direction (26).

4. Transition structure of one of claims 1 to 3, **characterized in that** at least one, preferably both concrete restraint walls (10, 14) comprise reinforcement elements (32) that are at least partly connected with a respective connecting element (28, 30).

5. Transition structure of one of claims 1 to 4, **characterized in that** said at least one holder element (40) is rigidly connected to at least one of the two connecting elements (28, 30).

6. Transition structure of one of claims 1 to 5, **characterized in that** at least one of the holder elements (40) extends through both connecting elements (28, 30) and comprises a holding head at both ends.

7. Transition structure of one of claims 1 to 6, **characterized in that** one of the two connecting elements (30) is U-shaped and partly surrounds the other connecting element (28).

8. Transition element of one of claims 1 to 7, **characterized in that** the number of longitudinal slots (34, 38) corresponds to the number of reinforcement elements (32) connected to at least one of said two connecting elements (28, 30).

9. Transition structure of one of claims 1 to 8, **characterized in that** at least a part, preferably all of the longitudinal slots (34, 38) are flush with the reinforcement elements (32).

## Revendications

1. Structure de passage entre des murets en béton (10, 14), notamment à des passages vers des structures de pont (16), comprenant
un premier muret en béton (10) connecté à un premier élément de liaison (28), et
un deuxième muret en béton (14) connecté à un deuxième élément de liaison (30),
**caractérisée en ce que**
les deux éléments de liaison (28, 30) disposés entre les deux murets en béton (10, 14) sont interconnectés par au moins un élément de retenue (40), se chevauchent au moins partiellement dans la direction longitudinale (26) et sont déplaçables l'un par rapport à l'autre dans la direction longitudinale (26), et
au moins un, de préférence les deux éléments de liaison (28, 30) comprennent au moins une fente longitudinale (24, 38) à travers laquelle s'étendent ledit au moins un élément de retenue (40).

2. Structure de passage selon la revendication 1, **caractérisée en ce que** les éléments de liaison (28, 30) et/ou ledit au moins un élément de retenue (40) sont configurés de sorte que la déplaçabilité est limitée dans la direction longitudinale (26).

3. Structure de passage selon les revendications 1 ou 2, **caractérisée par** un élément de butée (44, 46) destiné à limiter la séparation des éléments de liaison (28, 30) dans la direction longitudinale (26).

4. Structure de passage selon l'une des revendications 1 à 3, **caractérisée en ce qu'**au moins un, de préférence les deux murets en béton (10, 14) comprennent des éléments de renforcement (32) qui sont au moins partiellement connectés à l'élément de liaison (28, 30) respectif.

5. Structure de passage selon l'une des revendications 1 à 4, **caractérisée en ce que** ledit au moins un élément de retenue (40) est fixé à un des deux éléments de liaison (28, 30).

6. Structure de passage selon l'une des revendications 1 à 5, **caractérisée en ce qu'**au moins un des éléments de retenue (40) s'étend à travers les deux éléments de liaison (28, 30) et comprend une tête de retenue à chacune de ses deux extrémités.

7. Structure de passage selon l'une des revendications 1 à 6, **caractérisée en ce que** l'un des deux éléments de liaison (30) est en forme de U et entoure l'autre élément de liaison (28) au moins partiellement.

8. Structure de passage selon l'une des revendications 1 à 7, **caractérisée en ce que** le nombre des fentes longitudinales (34, 38) correspond au nombre des éléments de renforcement (32) connectés à au moins un des deux éléments de liaison (28, 30).

9. Structure de passage selon l'une des revendications 1 à 8, **caractérisée en ce qu'**au moins quelques unes, de préférence toutes les fentes longitudinales (34, 38) sont alignées aux éléments de renforcement (32).
